# EUROPÄISCHE PATENTSCHRIFT

(11) **EP 0 324 138 B1**
(45) Veröffentlichungstag und Bekanntmachung des Hinweises auf die Patenterteilung: **06.05.1992**
(21) Anmeldenummer: 88121296.3
(22) Anmeldetag: 20.12.1988
(51) Int. Cl.: A63H 18/12

(54) **Fahrspielzeug mit einem elektrischen Antriebsmotor**
Electrically driven toy vehicle
Véhicule-jouet entrainé par moteur électrique

(30) Priorität: 12.01.1988 DE 3800568
(43) Veröffentlichungstag der Anmeldung: 19.07.1989
(73) Patentinhaber: Hesse, Kurt, D-90763 Fürth (DE)
(72) Erfinder: Hesse, Kurt, D-90763 Fürth (DE)
(74) Vertreter: Hafner, Dieter, Dr.rer.nat., Dipl.-Phys.

(56) Entgegenhaltungen:
- EP-A- 0 277 312
- DE-C- 89 367
- US-A- 2 703 534
- US-A- 3 382 387
- US-A- 4 415 635

## Beschreibung

Die Erfindung betrifft ein Fahrspielzeug mit einem elektrischen Antriebsmotor und am Chassis desselben angeordneten Schleifkontakten, die mit dem Antriebsmotor in Verbindung stehen und mit in der Fahrspielbahn verlegten Stromleitern kontaktieren.

Es ist - beispielsweise aus der US-A-2 703 534 - bekannt, in Spielfahrbahnen eingebettete Stromleiter durch am Fahrspielzeug angeordnete Schleifkontakte aus Metallgewebestreifen abzugreifen. Die Metallgewebestreifen zeigen infolge der ihnen eigenen Steifheit jedoch den Nachteil, daß bei steiler Stellung der Metallgewebestreifen der Kontakt zwischen den Lenkrädern und der Spielfahrbahn vielfach abgehoben und Lenkungen nicht oder nur unvollkommen durchgeführt werden können, während bei flacher Stellung die Kontaktierungen mit den Stromleitern erschwert bzw. unterbrochen sind.

Aus der DE-C-89 367 ist eine Stromabnehmerbürste bekannt, welche zur Erhöhung der Elastizität einzelne in Querrichtung gekräuselte Drähte aufweist. Die Drähte sind in einer Hülle aus Gaze eingeschlossen, welche den Größtteil der Drahtabschnitte bedeckt.

Es ist Aufgabe der Erfindung, die Fahrbahnkontakte des Fahrspielzeugs und die Kontaktierungen der Schleifkontakte mit den Stromleitern sicher zu machen und gleichzeitig den konstruktiven Aufwand sowie Montageaufwand während der Fertigung zu verringern.

Erfindungsgemäß wird diese Aufgabe dadurch gelöst, daß als Schleifkontakt eine Anzahl mittels einer Hülse über eine Teillänge gefaßte gewellte Drahtabschnitte aus elektrisch leitendem und federnd elastischem Werkstoff dient und daß die die Drahtabschnitte fassende Hülse aus einem Werkstoff hoher elektrischer Leitfähigkeit gebildet ist.

Es hat sich gezeigt, daß sich die Wellungen vorteilhaft auf die mechanischen Eigenschaften der Drahtabschnitte auswirken, wobei einerseits Abknickungen verhindert und andererseits ausreichende Abbiegungen, wie sie bei der Anlage an den Stromleitern erforderlich sind, erfolgen können. Die Erfindung begründet, ein verbessertes Fahrverhalten der Fahrspielzeuge, insbesondere in Kurven, bei wirksamer Kontaktierung der Schleifkontakte der Fahrspielzeuge mit den zugehörigen Stromleitern. Störungen aufgrund eines Heraushebelns des vorderen Bereiches eines Fahrspielzeugs durch die Schleifkontakte werden wirksam vermieden. Die Verwendung einer aus einem Werkstoff mit hoher elektrischer Leitfähigkeit bestehenden Hülse zur Fassung der Drahtabschnitte ermöglicht eine einfache beispielsweise durch Klemmung erfolgende Befestigung derselben am Fahrspielzeug, wobei die Klemmkörper gleichzeitig als Kontakte dienen können. Das erfindungsgemäße Fahrspielzeug läßt sich daher besonders einfach montieren und dementsprechend kostengünstig herstellen. Gleichzeitg wird eine sichere Kontaktierung der einzelnen Drahtabschnitte mit dem zum Motor geführten elektrischen Leiter gewährleistet.

Bevorzugt kann als Werkstoff für die fadenförmig ausgebildeten Drahtabschnitte Phosphorbronze in Anwendung kommen. Auf diese Weise sind pinselartige Schleifkontakte geschaffen, dessen einzelne Drahtabschnitte getrennt unabhängig voneinander als Kontaktelemente zum Einsatz kommen und infolge ihrer geringen Rückstellkraft auch bei steilem Abgriff das Fahrspielzeug sicher auf der Fahrspielbahn belassen und gleichzeitig einen sicheren elektrischen Kontakt mit den Stromleitern gewährleisten.

In Ausgestaltung des erfindungsgemäßen Fahrspielzeugs ist vorgesehen, daß bei einer freien Länge der Drahtabschnitte von etwa 10 Millimeter der Radius der Drahtabschnittswellung im wesentlichen ein Millimeter beträgt. Es versteht sich, daß die Wellung auch mit geringerem oder größerem Radius ausgeführt werden kann. Dabei kann die Größe der Wellung von der freien Länge der Drahtabschnitte abhängig sein.

Schließlich ist noch vorgesehen, die Schleifkontakte mit ihren Hülsen auf in Ausnehmungen des Chassis angeordneten Schrägflächen abzustützen und mittels am Chassis fixierten Klemmkörpern lösbar fest am Chassis zu halten. Zweckmäßig sind die Klemmkörper durch Hinterfassen von chassisfesten Anformungen am Chassis fixierbar. Die Klemmkörper sind so ohne Werkzeug bzw. Klemmittel am Fahrzeugchassis fixierbar.

Die Erfindung ist anhandeines Ausführungsbeispiels in der Zeichnung verdeutlicht. Es zeigen:
- Fig. 1: ein Teilstück eines Fahrspielzeugs mit Schleifkontakten von unten, perspektivisch,
- Fig. 2: ein Teilstück eines Fahrspielzeugs mit Schleifkontakten von oben, perspektivisch,
- Fig. 3: einen Schleifkontakt in Draufsicht, vergrößert,
- Fig. 4: einen Schleifkontakt in Seitenansicht, vergrößert,
- Fig. 5: einen Schnitt nach der Linie V-V der Fig. 3 und
- Fig. 6: ein Teilstück eines Drahtabschnitts, stark vergrößert.

In den Fig. ist mit 1 ein Chassis eines Fahrspielzeugs bezeichnet, das mittels Rädern 2 auf Fahrspielbahnen (nicht gezeigt) fahrbar ist. Das Chassis 1 tragt in an sich bekannter Weise einen Elektromotor (nicht gezeigt) als Antriebsorgan, der über elektrische Leiter mit Schleifkontakten 3 in Verbindung steht. Die Schleifkontakte 3 überragen die Unterseite des Chassis 2 schräg nach hinten und unten um mit ihrem freien Teil in der Spielfahrbahn eingebettete und mit einer Stromquelle verbundene elektrische Leiter zu kontaktieren.

Beim Ausführungsbeispiel weist das Chassis 1 Ausnehmungen 4 mit Schrägflächen 5 (Fig. 2) auf, auf die Schleifkontakte 7 auflegbar und mittels Klemmkörpern 6 fixierbar sind. Die Klemmkörper 6 sind durch Blechformteile gebildet, die hierzu Anschnitte 6′ aufweisen, die pressend auf die Schleifkontakte 7 aufliegen. Die Fixierung der Klemmkörper 7 erfolgt durch deren Hinterfassen von Wandungsteilen des Chassis 1. In Fig. 2 sind die Ausnehmungen 4 an einem abschwenkbaren Chassisteil 1′ angeordnet, an dem mittels Zapfen 8 Führungsansätze 9 für das Fahrspielzeug an Leitschienen gehalten sind.

Die Schleifkontakte 7 weisen eine abgeflachte Hülse 10 auf, die gemäß Fig. 3 bis 5 in der Mittelöffnung 11 eine Anzahl, z. B. 110 Stück unabhängige Drahtabschnitte 12 aus einem federnd elastischen metallischen Werkstoff halten. Als geeigneter Werkstoff für die Drahtabschnitte 12 dient Phosphorbronze. Die Drahtabschnitte 12 sind gewellt, wobei die Wellung beliebig, vorzugsweise bei einer freien Länge von 10 Millimeter mit dem Radius von einem Millimeter vorgenommen ist. Die die Drahtabschnitte 12 umfassende Hülse 10 ist aus Kupfer hergestellt, wodurch ein sicherer Kontakt zwischen der Hülse 10 und dem Drahtabschnitten 12 gewährleistet ist. In Fig. 6 ist erkennbar, daß die Wellung der Drahtabschnitte 12 etwa sinuslinienförmig ausgebildet ist.

Es entspricht der Erfindung, daß bei Schleifkontakten größerer Ausbildung der Wellenradius größer gewählt sein kann.

## Patentansprüche

1. Fahrspielzeug mit einem elektrischen Antriebsmotor und am Chassis desselben angeordneten Schleifkontakten, die mit dem Antriebsmotor in Verbindung stehen und mit in der Fahrspielbahn verlegten Stromleitern kontaktieren, dadurch gekennzeichnet, daß als Schleifkontakt (7) eine Anzahl mittels einer Hülse (10) über eine Teillänge gefaßte gewellte Drahtabschnitte (12) aus elektrisch leitendem und federnd elastischem Werkstoff dienen und daß die die Drahtabschnitte (12) fassende Hülse (10) aus einem Werkstoff hoher elektrischer Leitfähigkeit gebildet ist.

2. Fahrspielzeug nach Anspruch 1, dadurch gekennzeichnet, daß die Drahtabschnitte (12) fadenförmig aus Phosphorbronze gebildet sind.

3. Fahrspielzeug nach Anspruch 1 oder 2, dadurch gekennzeichnet, daß bei einer freien Länge der Drahtabschnitt (12) von etwa 10 mm der Radius der Drahtabschnittswellung im wesentlichen ein Millimeter beträgt.

4. Fahrspielzeug nach Anspruch 1, dadurch gekennzeichnet, daß die Schleifkontakte (7) mit ihren Hülsen (10) auf in Ausnehmungen (4) des Chassis (1) angeordneten Schrägflächen (5) abstützbar und mittels am Chassis (1) fixierten Klemmkörpern (6) lösbar fest am Chassis (1) gehalten sind.

5. Fahrspielzeug nach Anspruch 4, dadurch gekennzeichnet, daß die Klemmkörper (6) durch Blechformteile gebildet und durch Hinterfassen von chassisfesten Anformungen am Chassis fixierbar sind.

## Claims

1. A toy vehicle with an electric driving motor and, disposed on the chassis of the vehicle, wiping contacts which are connected to the driving motor and which contact power conductors laid in the toy track, characterised in that a number of portions (12) of undulating wire consisting of electrically conductive and springingly resilient material gripped by a sleeve (10) over a portion of their length serve as the wiping contact (7) and in that the sleeve (10) holding the wire portions (12) consists of a material of high electrical conductivity.

2. A toy vehicle according to Claim 1, characterised in that the wire portions (12) are filiform and consist of phosphor-bronze.

3. A toy vehicle according to Claim 1 or 2, characterised in that with a free length of the wire portion (12) of about 10 mm the radius of the undulation in the wire portion amounts to substantially 1 mm.

4. A toy vehicle according to Claim 1, characterised in that the wiper contacts (7) have their sleeves (10) supportable on sloping surfaces (5) disposed in recesses (4) in the chassis (1) and are separably but rigidly held on the chassis (1) by clamping members (6) fixed to the chassis (1).

5. A toy vehicle according to Claim 4, characterised in that the clamping members (6) are formed by shaped sheet metal parts and can be fixed by engaging behind shaped portions rigid with the chassis.

## Revendications

1. Véhicule-jouet comportant un moteur électrique d'entraînement et, disposé sur le châssis de ce véhicule-jouet, des balais de contact qui sont reliés au moteur d'entraînement et viennent au contact de conducteurs de courant placés dans la voie de roulement du jeu, caractérisé en ce que chaque balai de contact (7) est constitué d'un certain nombre de tronçons de fil (12) ondulés qui sont en un matériau conduisant l'électricité et ayant un comportement élastique analogue à celui d'un ressort et qui sont maintenus sur une partie de leur longueur par une douille (10) et en ce que cette douille (10) maintenant les tronçons de fil (12) est en un matériau à conductibilité électrique élevée.

2. Véhicule-jouet suivant la revendication 1, caractérisé en ce que les tronçons de fil (12) sont en bronze au phosphore et filiformes.

3. Véhicule-jouet suivant la revendication 1 ou 2, caractérisé en ce que, sur une longueur libre de chaque tronçon de fil (12) de 10 mm environ, le rayon de l'ondulation du tronçon de fil est approximativement égale à 1 mm.

4. Véhicule-jouet suivant la revendication 1, caractérisé en ce que, par leur douille (10), les balais de contact (7) peuvent prendre appui sur des surfaces inclinées (5) situées dans des évidements (4) du châssis (1) et en ce qu'ils sont solidement maintenus, d'une manière amovible, sur le châssis (1) au moyen d'éléments de serrage (6) fixés sur ce dernier.

5. Véhicule-jouet suivant la revendication 4, caractérisé en ce que les éléments de serrage (6) sont formés de pièces conformées en tôle et sont agencés de façon à pouvoir être fixés sur le châssis en s'accrochant derrière des parties conformées qui sont fixes sur le châssis.
